# EUROPÄISCHE PATENTSCHRIFT

(11) **EP 0 172 788 B1**
(45) Veröffentlichungstag und Bekanntmachung des Hinweises auf die Patenterteilung: **18.05.1988**
(21) Anmeldenummer: 85810371.6
(22) Anmeldetag: 15.08.1985
(51) Int. Cl.: B05C 17/00, E04F 21/30, B65D 83/00

(54) **Motorisch angetriebenes Handspritzgerät zum Verarbeiten von plastischen Massen**
Motor-driven hand spraying device for processing plastic compositions
Appareil de pulvérisation à main actionné par un moteur pour travailler des compositions plastiques

(30) Priorität: 25.08.1984 DE 3431291; 11.04.1985 DE 3512967
(43) Veröffentlichungstag der Anmeldung: 26.02.1986
(73) Patentinhaber: HILTI Aktiengesellschaft, 9494 Schaan (LI)
(72) Erfinder: Ratzky, Reiner, D-6680 Neunkirchen-Furpach/Saar (DE)
(74) Vertreter: Wildi, Roland

(56) Entgegenhaltungen:
- CA-A- 1 118 729
- DE-A- 3 428 202
- FR-A- 2 049 299
- US-A- 2 019 660

## Beschreibung

Die Erfindung betrifft ein motorisch angetriebenes Handspritzgerät zum Verarbeiten von plastischen Massen, z. B. Dichtungsmassen, Klebstoffen, Kitten oder dergleichen, mit einer Aufnahme für die plastische Masse und einem über die Länge der Aufnahme hin- und herverstellbaren Kolben, dessen motorischer Antrieb in dem den Handgriff tragenden Antriebsgehäuse angeordnet ist und aus mindestens einer mehrteiligen Teleskop-Gewindespindel besteht, deren angetriebene erste Gewindespindel in dem Antriebsgehäuse axial festgelegt ist und eine derartige Länge hat, dass die übrigen Gewindespindeln in Rückzugslage des Kolbens ineinandergeschachtelt Platz finden, wobei das letzte, mit dem Kolben drehfest verbundene Gewindespindelteil gegen Mitdrehen gesichert ist.

Ist die plastische Masse in einer dem Kolbendurchmesser entsprechenden Kartusche verpackt, hat die Aufnahme für die plastische Masse eine wannenförmige, halbzylindrische Gestalt zum Einlegen der Kartusche bei zurückgezogenem Kolben. Die Erfindung ist jedoch auch anwendbar für zylindrische Aufnahmen, um eine in eine Folienumhüllung verpackte plastische Masse vor den Kolben bringen zu können.

Da das Arbeiten mit handbetriebenen Handspritzgeräten sehr ermüdend ist und dazu verleitet, einen Rest an plastischer Masse in einer Kartusche überhaupt nicht mehr zu verspritzen, wurden Handspritzgeräte mit Druckluft- oder elektromotorischem Antrieb geschaffen. Die druckluftbetriebenen Handspritzgeräte benötigen einen Kompressor auf der Baustelle, der insbesondere beim Verkleben von Dachabdeckungen schwer unterzubringen ist. Die Schläuche sind häufig durch die verarbeitete Klebemasse verunreinigt und kleben zusammen, so dass viel Arbeit für das Reinigen aufgewendet werden muss.

Motorisch angetriebene Handspritzgeräte mit Schneckenantrieb für den Kolben haben den Nachteil, dass die Kolbenstange bei zurückgezogenem Kolben aus dem Antriebsgehäuse herausragt und bei rauhem Betrieb leicht verbogen wird. Das Gerät ist dann nicht mehr brauchbar. Um jedwede Energieleitungen zu vermeiden, sind kabellose Handspritzgeräte mit aufladbarem Akkumulator auf dem Markt.

Das ferner aus der CA-A 1 118 729 bekannte Handspritzgerät bei dem die Kolbenstange des Kolbens durch eine mehrteilige Teleskop-Gewindespindel ersetzt ist, setzt voraus, dass das letzte Gewindespindelteil, das drehfest mit dem Kolben verbunden ist, nicht mitdreht. Bei dieser bekannten Lösung erfolgt die Mitdrehsicherung durch eine Nut im Kolben und einen darin eingreifenden, über den gesamten Verschiebeweg verlaufenden Vorsprung an der Innenseite des Zylinders oder einen Vorsprung am Kolben, der in eine Nut an der ZylinderWandung eingreift. Dadurch entsteht der Nachteil, dass im einen Falle handelsübliche Kartuschen nicht verarbeitet werden können und im anderen Falle die Kartuschen durch den Vorsprung am Kolben zerstört werden.

Die Erfindung hat sich die Aufgabe gestellt, ein motorisch angetriebenes Handspritzgerät der Gattung zu schaffen, bei dem die Einrichtung zum Vortreiben und Zurückziehen des Kolbens auch bei der zurückgezogenen Lage des Kolbens innerhalb des Antriebsgehäuses angeordnet ist, ohne dieses Gehäuse entsprechend dem Kolbenweg zu verlängern und das Gerät überdies eine Verarbeitung handelsüblicher Kartuschen erlaubt.

Die Lösung dieser Aufgabe besteht gemäss der Erfindung darin, dass das letzte, mit dem Kolben drehfest verbundene Gewindespindelteil die Gewindehülse mit dem grössten Durchmesser ist, die an ihrem dem Kolben angewandten Ende einen nach aussen vorspringenden Stift trägt, der in einen Längsschlitz einer axialbeweglichen Hülse eingreift, die ihrerseits über einen vorspringenden Stift in einen Längsschlitz einer im Antriebsgehäuse festgelegten Hülse einerseits auf der kolbenseitigen Gewindehülse und andererseits in der feststehenden Hülse geführt ist.

Hierdurch eröffnet sich die Möglichkeit, auf der kolbenseitigen Gewindehülse eine längsverschiebliche Hülse und diese wiederum innerhalb einer feststehenden Hülse teleskopartig zu führen, die nur mit Längsschlitzen versehen zu werden brauchen, um diese Hülsen unter sich und letztlich gegenüber der kolbenseitigen Gewindehülse der Teleskopspindel undrehbar festzulegen, und zwar durch jeweiligen formschlüssigen Ineinandergriff mittels in die Längsschlitze eingreifender Nocken oder Stifte.

Da das antriebsseitige Gewindespindelteil dasjenige mit dem kleinsten Durchmesser ist, sieht die Erfindung zu dessen Antrieb vor, dass das erste, antriebsseitige Gewindespindelteil mit einem scheibenartigen Flansch verbunden ist, an dem ein zu den Gewindespindelteilen konzentrisches Stirnrad angeflanscht ist, und dass der Flansch zwischen der im Antriebsgehäuse feststehenden Hülse und der Bodenwand des Antriebsgehäuses axial festgelegt ist. Die durch den Flansch ermöglichte konzentrische Anordnung eines Stirnrades im Antrieb der Teleskopspindel verringert den Platzbedarf für das Getriebe innerhalb des Antriebsgehäuses.

Wenn ein Handspritzgerät gemäss der Erfindung mit einer zylindrischen Aufnahme für in einer Folienumhüllung abgepackte plastische Massen versehen sein soll, wird das Antriebsgehäuse samt Teleskopspindel-Kolbenantrieb mit der zylindrischen Aufnahme lösbar, z. B. über einen Bajonettverschluss, verbunden.

Gemäss der weiteren Erfindung wird hierzu die im Antriebsgehäuse festgelegte Hülse mit ihrem freien Ende mit einem Ringteil versehen, das aussen mit einem Gewinde zum Aufschrauben der hülsenartigen Aufnahme für die plastische Masse versehen ist. Damit wird diese Hülse zum vorkragenden Bestandteil des Antriebsgehäuses, das zusammen mit dem Breitenmass des Gehäuses die ineinandergeschachtelten Gewindespindelteile aufnimmt, wenn der Kolben in rückwärtiger Endstellung ist.

In der Zeichnung ist das bevorzugte Ausführungsbeispiel des Handspritzgerätes gemäss der Erfindung dargestellt, und zwar zeigen
Fig. 1 einen senkrechten Schnitt durch das in Gebrauchslage befindliche Handspritzgerät mit voll ausgefahrener Teleskop-Gewindespindel, und
Fig. 2 einen Schnitt nach der Linie 11-11.

Das Gerät hat eine zylindrische Aufnahme 1 zum Einfüllen einer plastischen Masse, die in einer Folienumhüllung verpackt ist und lösbar mit dem Antriebsgehäuse 2 verbunden ist. Das Vorderende der Aufnahme 1 ist durch eine Ringscheibe 3 zur Aufnahme einer Spritztülle (nicht dargestellt) teilweise verschlossen.

Zum Hin- und Herbewegen des Kolbens 4 dient eine mehrteilige Teleskop-Gewindespindel 5, deren angetriebenes erstes Gewindespindelteil 5a innerhalb des Antriebsgehäuses 2 axial festgelegt ist, wie noch erläutert wird. Das Gewindespindelteil 5a ist mit einem Gewindekopf 7 versehen, der in das Innengewinde des zweiten, hülsenartigen Gewindespindelteils 5c eingreift. Auch diese Gewindehülse 5c hat einen verdickten Gewindekopf 8, der in das Innengewinde der letzten Gewindehülse 5d grössten Durchmessers eingreift, an der der Kolben 4 befestigt ist. Die Gewindehülsen 5c und 5d hintergreifen mit jeweils einem nach innen vorspringenden Ringbund 5c' bzw 5d' den verdickten Aussengewindekopf 7 bzw 8 des benachbarten Gewindespindelteils kleinerer Dicke, um das stufenweise Auseinanderfahren der Teleskopspindel 5 zu begrenzen und durch Anschlag eine Drehbewegung auf das Gewindespindelteil grösseren Durchmessers zu ermöglichen, wie es im Prinzip bei Teleskopspindeln bekannt ist.

Die Drehsicherung zum Verhindern des Mitdrehens des Kolbens 4 bzw der letzten Gewindehülse 5d insbesondere beim Einziehen der Teleskop-Gewindespindel 5 (weil dann der Kolben 4 nicht über Reibungsschluss von der auszupressenden plastischen Masse festgehalten wird) besteht darin, dass die Teleskop-Gewindespindel 5 auf einem Teil ihrer ausgefahrenen Länge von zwei relativ zueinander beweglichen Hülsen 9 und 10 umgeben ist, von denen die Hülse 9 axialbeweglich ist und einerseits auf der äusseren Mantelfläche der Gewindehülse 5d und andererseits in der inneren Mantelfläche der mit dem Gehäuse 2 über Schrauben 11 fest verbundenen Hülse 10 geführt ist. Die beiden Hülsen 9 und 10 haben Längsschlitze 9a und 10a. In den Schlitz 9a der beweglichen Hülse 9 greift ein Stift 12 ein, der an dem dem Kolben 4 angewandten Innenbund 5d' befestigt ist und die Gewindehülse 5d am Mitdrehen hindert unter der Voraussetzung, dass die Hülse 9 sich nicht drehen kann.

Dies wird dadurch erreicht, dass ein nach aussen ragender Stift 13 am rückwärtigen Ende der Hülse 9 in den Schlitz 10a der feststehenden Hülse 10 eingreift.

Zum Antrieb des ersten Gewindespindelteils 5a ist dieses mit einem scheibenartigen Flansch 14 verbunden, an dem ein Stirnrad 15 angeflanscht ist, das somit konzentrisch zu den Gewindespindelteilen 5a, 5c und 5d platzsparend angeordnet ist. Der scheibenartige Flansch 14 hat einen mittleren Dorn 14a, der in eine Sackbohrung 23 des Gewindespindelteils 5a eingreift. Zwischen dem Dorn 14a und dem Gewindespindelteil 5a ist die Verbindung sowohl drehfest als auch unverschieblich, was nicht näher dargestellt ist. Der Dorn 14a kann beispielsweise in der Sackbohrung 23 verklebt, eingepresst oder verschweisst sein. Da sich nun der scheibenförmige Flansch 14 einerseits an der Gehäusewand 2a und andererseits über einen Ringvorsprung 14b an der feststehenden Hülse 10 abstützt, ist auch das Gewindespindelteil 5a axial gesichert. Der durch die Gehäusewand 2a hindurchragende Teil des mittleren Dornes 14a hat einen Querschlitz 14c zum Ansetzen eines Schraubenziehers, um die Teleskop-Gewindespindel 5 unter Umständen auch von Hand bewegen zu können, beispielsweise um Verklemmungen zu lösen.

Wie aus Fig. 1 und 2 hervorgeht, ist das Gehäuse 2 topfartig gestaltet und durch eine eingesetzte Scheibe 2b verschlossen, die durch drei Schrauben 16 fixiert ist. In den nach unten ausladenden Teil der Scheibe 2b ist ein Lagergehäuse 17 eines Handgriffes 18 eingelassen und durch drei Schrauben 19 fixiert, aus dem eine Antriebswelle 20 herausgeführt ist, die von einem innerhalb des Handgriffes 18 befindlichen, nicht dargestellten Elektromotor angetrieben ist.

Der Handgriff 18 kann auch einen aufladbaren Akkumulator zur Stromversorgung des Elektromotors aufnehmen. Mit der Antriebswelle 20 ist ein Stirnrad 21 drehfest verbunden, das mit dem Stirnrad 15 im Eingriff ist.

Die im Antriebsgehäuse 2 festgelegte Hülse 10 ist an ihrem freien Ende mit einem Ringteil 22 versehen, das aussen mit einem Gewinde, vorzugsweise einem Bajonettgewinde 22a versehen ist, über das die hülsenartige Aufnahme 1 für die plastische Masse mit dem Antriebsgehäuse 2 verbunden werden kann, da die feststehende Hülse 10 integrierter Bestandteil des Antriebsgehäuses 2, 2b ist und aufgrund ihres grossen Durchmessers in der Lage ist, die Gewindespindelteile ineinandergeschachtelt aufzunehmen, wenn der Kolben 4 in seiner rückwärtigen Lage 4' ist.

## Patentansprüche

1. Motorisch angetriebenes Handspritzgerät zum Verarbeiten von plastischen Massen, z. B. Dichtungsmassen, Klebstoffen, Kitten oder dergleichen, mit einer Aufnahme für die plastische Masse und einem über die Länge der Aufnahme hin- und herverstellbaren Kolben (4), dessen motorischer Antrieb in dem den Handgriff tragenden Antriebsgehäuse (2) angeordnet ist und aus mindestens einer mehrteiligen Teleskop Gewindespindel (5) besteht, deren angetriebene erste Gewindespindel (5a) in dem Antriebsgehäuse (2) axial festgelegt ist und eine derartige Länge hat, dass die übrigen Gewindespindeln (5c, 5d) in Rückzugslage des Kolbens (4) ineinander geschachtelt Platz finden, wobei das letzte, mit dem Kolben (4) drehfest verbundene Gewindespindelteil (5d) auf dem gesamten Kolbenweg gegen Mitdrehen gesichert ist, dadurch gekennzeichnet, dass das letzte, mit dem Kolben (4) drehfest verbundene Gewindespindelteil (5d) die Gewindehülse mit dem grössten Durchmesser ist, die an ihrem dem Kolben abgewandten Ende (5d') einen nach aussen vorspringenden Stift (12) trägt, der in einen Längsschlitz (9a) einer axial beweglichen Hülse (9) eingreift, die ihrerseits über einen vorspringenden Stift (13) in einen Längsschlitz (10a) einer im Antriebsgehäuse (2, 2b) festgelegten Hülse (10) eingreift, und dass die axial bewegliche Hülse einerseits auf der kolbenseitigen Gewindehülse (5d) und andererseits in der feststehenden Hülse (10) geführt ist.

2. Handspritzgerät nach Anspruch 1, dadurch gekennzeichnet, dass das erste, antriebsseitige Gewindespindelteil (5a) mit einem scheibenartigen Flansch (14) verbunden ist, an dem ein zu den Gewindespindelteilen (5a, 5c, 5d) konzentrisches Stirnrad (15) angeflanscht ist, und dass der Flansch zwischen der im Antriebsgehäuse (2, 2b) festgelegten Hülse (10) und der Bodenwand (2a) des Antriebsgehäuses axial festgelegt ist.

3. Handspritzgerät nach Anspruch 1 oder 2, mit einer zylindrischen Aufnahme für in einer Folienumhüllung abgepackte plastische Massen, dadurch gekennzeichnet, dass das Antriebsgehäuse samt Teleskopspindel-Kolbenantrieb mit der zylindrischen Aufnahme (1) lösbar verbunden ist.

4. Handspritzgerät nach Anspruch 3, dadurch gekennzeichnet, dass die im Antriebsgehäuse (2, 2b) festgelegte Hülse (10) an ihrem freien Ende mit einem Ringteil (22) versehen ist, das aussen mit einem Gewinde (22a) zum Aufschrauben der hülsenartigen Aufnahme (1) für die plastische Masse versehen ist.

## Claims

1. Motor-driven hand spraying device for the processing of plastic substances, e.g. sealing compounds, adhesives, putties or the like, comprising a receiver for the plastic substance and a piston (4) which is displaceable to and fro over the length of the receiver and the motor- drive of which is arranged in the drive housing (2) carrying the handle and consists of at least one multi-part telescopic threaded spindle (5), the driven first threaded spindle (5a) of which is axially secured in the drive housing (2) and has such a length that the remaining threaded spindles (5c, 5d) in the retraction position of the piston (4) find space emboxed in one another, in which respect the last threaded spindle part (5d) connected in a torsionally-fast manner to the piston (4) is secured on the entire piston path against co-rotation, characterised in that the last threaded spindle part (5d) connected in a torsionally-fast manner to the piston (4) is the threaded sleeve having the greatest diameter which carries at its end (5d') remote from the piston an outwardly projecting pin (12) which engages into an elongate slot (9a) of an axially movable sleeve (9), which for its part engages by way of a projecting pin (13) into an elongate slot (10a) of a sleeve (10) secured in the drive housing (2, 2b), and in that the axially movable sleeve is guided on the one hand on the threaded sleeve (5d) on the piston side and on the other hand in the stationary sleeve (10).

2. Hand spraying device according to claim 1, characterised in that the first threaded spindle part (5a) on the drive side is connected to a disc- like flange (14) on which a spur wheel (15) concentric with the threaded spindle parts (5a, 5c, 5d) is flange-mounted, and in that the flange is axially secured between the sleeve (10) secured in the drive housing (2, 2b) and the base wall (2a) of the drive housing.

3. Hand spraying device according to claim 1 or 2, with a cylindrical receiver for plastic substances packed in a foil sheathing, characterised in that the drive housing together with telescopic spindle/piston drive is connected releasably to the cylindrical receiver (1).

4. Hand spraying device according to claim 3, characterised in that the sleeve (10) secured in the drive housing (2, 2b) is provided at its free end with an annular part (22) which is provided on the outside with a thread (22a) for the screwing-on of the sleeve-like receiver (1) for the plastic substance.

## Revendications

1. Appareil de pulvérisation à main actionné par un moteur pour travailler des compositions plastiques, par exemple des matériaux d'étanchéité, des colles, des mastics ou des matières analogues. avec un logement pour la composition plastique et un piston (4) pouvant être déplacé dans les deux sens sur la longueur du logement, dont le système d'entraînement motorisé est logé dans le boîtier du mécanisme d'entraînement (2) portant la poignée et se compose d'une broche filetée télescopique (5) en plusieurs éléments dont le premier élément de broche filetée (5a) est immobilisé dans le sens axial à l'intérieur du boîtier du mécanisme d'entraînement (2) et présente une longueur telle que, dans la position de retrait du piston (4) les autres broches filetées (5c, 5d) y trouvent de la place en position emboîtée, le dernier élément de broche filetée (5d) solidaire en rotation du piston (4) étant bloqué en rotation sur l'ensemble du parcours du piston, caractérisé en ce que le dernier élément de broche filetée (5d) solidaire en rotation du piston (4) est la douille filetée avec le plus grand diamètre laquelle porte à son extrémité (5d') opposée au piston une tige (12) en saillie vers l'extérieur qui s'engage dans une fente longitudinale (9a) d'une douille (9) mobile dans le sens axial laquelle, par l'intermédiaire d'une tige (13) en saillie est engagée dans une fente longitudinale (10a) d'une douille (10) immobilisée dans le boîtier du mécanisme d'entraînement (2, 2b), et que la douille mobile est guidée sur la douille filetée (5d) du côté piston, d'une part, et dans la douille fixe (10), d'autre part.

2. Appareil de pulvérisation à main selon la revendication 1, caractérisé en ce que le premier élément de broche filetée (5a) du côté entraînement est relié à une bride (14) en forme de disque sur laquelle est montée une roue droite (15) concentrique par rapport aux élément de broche filetée (5a, 5c, 5d) et que la bride est immobilisée dans le sens axial entre la douille (10) fixe à l'intérieur du boîtier du mécanisme d'entraînement (2, 2b) et la paroi du fond (2a) dudit boîtier du mécanisme d'entraînement.

3. Appareil de pulvérisation à main selon l'une des revendications 1 ou 2, avec un logement cylindrique pour des compositions plastiques emballées dans une feuille, caractérisé en ce que le boîtier du mécanisme d'entraînement, y compris l'entraînement de la broche filetée télescopique et du piston, est relié de manière amovible au logement cylindrique (1).

4. Appareil de pulvérisation à main selon la revendication 3, caractérisé en ce que la douille (10) immobilisée à l'intérieur du boîtier du mécanisme d'entraînement (2, 2b) est munie, à son extrémité libre, d'un élément annulaire (22) qui porte un filetage extérieur (22a) pour le vissage du logement en forme de douille (1) pour la composition plastique.
